# DEMANDE DE BREVET EUROPEEN

(11) **EP 4 744 562 A1**
(43) Date de publication de la demande: **20.05.2026**
(21) Numéro de dépôt: 25216712.7
(22) Date de dépôt: 18.11.2025
(51) Int. Cl.: A47L 5/24, A47L 9/28

(54) **ASPIRATEUR EQUIPE D'UNE INTERFACE UTILISATEUR AYANT UNE ETANCHEITE AMELIOREE**

(30) Priorité: 19.11.2024 FR 2412616
(71) Demandeur: SEB S.A., 69130 Ecully (FR)
(72) Inventeur: BAERT, Xavier, 69134 ECULLY CEDEX (FR); POUVREAU, Eric, 69134 ECULLY CEDEX (FR)
(74) Mandataire: SEB Développement

(57) **Abrégé**

L'aspirateur (2) comprend une interface utilisateur (17) configurée pour permettre à un utilisateur de sélectionner un paramètre de fonctionnement de l'aspirateur (2). L'interface utilisateur (17) comporte une pièce de support (18) comportant une partie de support (21) et au moins un bouton de commande (22) qui est actionnable par un utilisateur et qui est venu de matière avec la partie de support (21) ; et un capot de protection (19) qui recouvre au moins partiellement la pièce de support (18) et qui est au moins en partie transparent au rayonnement lumineux, la partie de support (21) étant configurée pour supporter le capot de protection (19).

## Description

### Domaine technique

La présente invention concerne le domaine des aspirateurs permettant d'aspirer des poussières et des déchets présents sur une surface à nettoyer, qui peut par exemple être du carrelage, du parquet, du stratifié, de la moquette ou un tapis.

### Etat de la technique

Un aspirateur, et par exemple un aspirateur portatif, comporte de façon connue notamment un conduit d'aspiration, un dispositif de séparation et de collecte de déchets, un moteur d'aspiration configuré pour générer un flux d'air au travers du conduit d'aspiration et du dispositif de séparation et de collecte de déchets, une unité électronique de commande configurée pour commander le fonctionnement de l'aspirateur et une interface utilisateur configurée pour permettre à un utilisateur de sélectionner au moins un paramètre de fonctionnement de l'aspirateur.

Une telle interface utilisateur comporte généralement plusieurs boutons de commande, tels qu'un bouton marche/arrêt, un bouton d'activation permettant d'activer un mode de fonctionnement renforcé ou encore un bouton de sélection permettant de sélectionner ou modifier un paramètre de fonctionnement de l'aspirateur, et est située à proximité d'une carte de circuit imprimé de telle sorte que l'actionnement de l'un des boutons de commande par un utilisateur puisse activer un contact électrique respectif prévu sur la carte de circuit imprimé. Une telle interface utilisateur comporte en outre un ou plusieurs indicateur(s) de fonctionnement, tels que des diodes électroluminescentes et/ou un écran d'affichage, configuré(s) pour indiquer visuellement à un utilisateur au moins un paramètre de fonctionnement de l'aspirateur.

Afin d'éviter un risque de pénétration de liquide, de poussières ou de décharges électrostatiques à l'intérieur de l'aspirateur et en direction de la carte de circuit imprimé et également d'éviter une évacuation d'air et de poussières au niveau de la main de l'utilisateur, l'interface entre chaque bouton de commande et la partie fixe de l'aspirateur supportant les boutons de commande est équipée d'un joint d'étanchéité respectif.

Cependant, la réalisation d'une étanchéité dédiée pour chaque bouton de commande complexifie la structure de l'aspirateur et l'assemblage de ce dernier, ce qui augmente les coûts de fabrication de l'aspirateur.

### Résumé de l'invention

La présente invention vise à remédier à tout ou partie de ces inconvénients.

Le problème technique à la base de l'invention consiste notamment à fournir un aspirateur qui soit de structure simple et fiable.

A cet effet, la présente invention concerne un aspirateur comprenant une interface utilisateur configurée pour permettre à un utilisateur de sélectionner au moins un paramètre de fonctionnement de l'aspirateur, l'interface utilisateur comportant :
- une pièce de support comportant une partie de support qui est fixe, c'est-à-dire immobile, et au moins un bouton de commande qui est actionnable par un utilisateur et qui est venu de matière avec la partie de support, et
- un capot de protection qui recouvre au moins partiellement la pièce de support et qui est au moins en partie transparent au rayonnement lumineux, la partie de support étant configurée pour supporter le capot de protection.

Une telle configuration de l'interface utilisateur facilite la fabrication de l'interface utilisateur. En effet, la partie de support et l'au moins un bouton de commande ne forme qu'une seule pièce, ce qui réduit le nombre de pièces à gérer lors de la phase d'assemblage de l'aspirateur et facilite la réalisation de l'étanchéité entre l'interface utilisateur et la partie fixe de l'aspirateur sur laquelle est fixée l'interface utilisateur.

En outre, la présence du capot de protection permet d'accroître encore l'étanchéité entre l'intérieur et l'extérieur de l'aspirateur, et notamment de limiter encore la propagation des décharges électrostatiques en direction des pièces électroniques situées sous l'interface utilisateur.

Ainsi, l'interface utilisateur selon la présente invention permet de limiter les coûts de fabrication de l'aspirateur, et d'accroître la fiabilité de ce dernier.

L'aspirateur peut en outre présenter une ou plusieurs des caractéristiques suivantes, prises seules ou en combinaison.

Selon un mode de réalisation de l'invention, la pièce de support comporte au moins une partie de liaison flexible, telle qu'une patte de liaison flexible, qui relie l'au moins un bouton de commande à la partie de support. Une telle configuration de la pièce de support assure un déplacement aisé de l'au moins un bouton de commande entre une position de repos et une position d'actionnement, tout en facilitant la fabrication de la pièce de support.

Selon un mode de réalisation de l'invention, la partie de support, l'au moins un bouton de commande et l'au moins une partie de liaison flexibles sont réalisés en une seule pièce. En d'autres termes, la pièce de support est monobloc.

Selon un mode de réalisation de l'invention, l'au moins une partie de liaison flexible présente une largeur qui diminue en direction de l'au moins un bouton de commande.

Selon un mode de réalisation de l'invention, la pièce de support est réalisée en un premier matériau polymère, et l'interface utilisateur comporte un élément d'étanchéité qui entoure au moins en partie l'au moins un bouton de commande et l'au moins une partie de liaison flexible et qui est réalisé en un deuxième matériau polymère, le deuxième matériau polymère étant plus souple que le premier matériau polymère. Ainsi, l'au moins un bouton de commande peut se déplacer aisément, pour activer, soit directement ou soit indirectement par le biais d'une pièce intermédiaire, un micro-interrupteur d'un circuit imprimé, tout en préservant une étanchéité entre l'au moins un bouton de commande et la partie de support.

Selon un mode de réalisation de l'invention, le deuxième matériau polymère est un matériau élastiquement déformable.

Selon un mode de réalisation de l'invention, le premier matériau polymère est une matière plastique, et par exemple une matière plastique rigide, telle que l'acrylonitrile butadiène styrène (ABS).

Selon un mode de réalisation de l'invention, le deuxième matériau polymère est un élastomère, par exemple un Ethylène Propylène Diène Monomère (EPDM).

Selon un mode de réalisation de l'invention, l'élément d'étanchéité s'étend sur tout le pourtour de l'au moins un bouton de commande.

Selon un mode de réalisation de l'invention, la pièce de support comporte plusieurs boutons de commande, par exemple deux ou trois boutons de commande, qui sont actionnables par un utilisateur et qui sont venus de matière avec la partie de support, et plusieurs parties de liaison flexibles, par exemple deux ou trois parties de liaison flexibles, qui relient chacune un bouton de commande respectif à la partie de support.

Selon un mode de réalisation de l'invention, l'élément d'étanchéité s'étend entre les parties de liaison flexibles et entre les boutons de commande de manière à assurer une étanchéité (notamment aux fluides et aux décharges électrostatiques) entre les boutons de commande et la partie de support.

Selon un mode de réalisation de l'invention, l'élément d'étanchéité est configuré pour combler intégralement les espaces situés entre les boutons de commande et entre les parties de liaison flexibles.

Selon un mode de réalisation de l'invention, l'élément d'étanchéité est surmoulé sur la pièce de support.

Selon un mode de réalisation de l'invention, le capot de protection comporte au moins un orifice d'accès à travers lequel l'au moins un bouton de commande est accessible pour un utilisateur.

Selon un mode de réalisation de l'invention, l'au moins un bouton de commande fait saillie d'une face supérieure du capot de protection.

Selon un mode de réalisation de l'invention, l'aspirateur comporte une carte de circuit imprimé qui est disposée au moins en partie en dessous de l'interface utilisateur, la carte de circuit imprimé étant équipée d'au moins un contact électrique, tel qu'un micro-interrupteur, l'au moins un bouton de commande étant configuré pour activer l'au moins un contact électrique lorsque l'au moins un bouton de commande est actionné par un utilisateur.

Selon un mode de réalisation de l'invention, l'au moins un bouton de commande comporte une partie de contact, telle qu'un ergot de contact, configurée pour contacter et activer l'au moins un contact électrique lorsque l'au moins un bouton de commande est actionné par un utilisateur.

Selon un mode de réalisation de l'invention, la pièce de support est disposée entre la carte de circuit imprimé et le capot de protection. Une telle disposition de la pièce de support facilite l'assemblage de l'aspirateur selon la présente invention.

Selon un mode de réalisation de l'invention, l'aspirateur comporte au moins un indicateur de fonctionnement configuré pour indiquer visuellement à un utilisateur au moins un paramètre de fonctionnement de l'aspirateur, l'au moins un indicateur de fonctionnement étant recouvert par le capot de protection et étant configuré pour être visible à travers le capot de protection.

Selon un mode de réalisation de l'invention, l'au moins un indicateur de fonctionnement est situé au moins en partie sous la partie de support et est configuré pour être visible à travers au moins une ouverture de visualisation prévue sur la partie de support.

Selon un mode de réalisation de l'invention, le capot de protection s'étend en regard de l'au moins une ouverture de visualisation et recouvre l'au moins une ouverture de visualisation.

Selon un mode de réalisation de l'invention, l'au moins un indicateur de fonctionnement est fixé à la carte de circuit imprimé.

Selon un mode de réalisation de l'invention, l'au moins un indicateur de fonctionnement comporte un écran d'affichage, tel qu'un écran à cristaux liquides.

Selon un mode de réalisation de l'invention, la partie de support comporte une ouverture de visualisation située en regard de l'écran d'affichage et présentant une forme correspondant sensiblement au contour de l'écran d'affichage.

Selon un mode de réalisation de l'invention, l'au moins un indicateur de fonctionnement comporte au moins une diode électroluminescente.

Selon un mode de réalisation de l'invention, la partie de support comporte au moins un guide de lumière situé en regard de l'au moins une diode électroluminescente, l'au moins un guide de lumière étant configuré pour guider et transporter un signal lumineux émis par l'au moins une diode électroluminescente vers une surface externe de l'interface utilisateur.

Selon un mode de réalisation de l'invention, l'au moins un guide de lumière est une ouverture de guidage de lumière.

Selon un mode de réalisation de l'invention, l'interface utilisateur comporte au moins une partie d'appui, telle qu'une saillie d'appui, solidaire en mouvement de l'au moins un bouton de commande, l'au moins une partie d'appui étant configurée pour prendre appui sur au moins une partie de butée, qui est fixe et dont est pourvu l'aspirateur, lorsque l'au moins un bouton de commande est déplacé dans une position d'actionnement, l'au moins une partie d'appui et l'au moins une partie de butée étant configurées pour limiter la course de déplacement de l'au moins un bouton de commande lorsque l'au moins un bouton de commande est déplacé dans la position d'actionnement. Une telle configuration de l'aspirateur limite d'une part les risques de dégradation, et en particulier de casse, de la pièce de support, et en particulier de l'au moins une partie de liaison flexible, en cas d'utilisation répétée de l'interface utilisateur, et d'autre part les risques de dégradation de l'au moins un contact électrique en cas de pression excessive par l'utilisateur sur l'au moins un bouton de commande.

Selon un mode de réalisation de l'invention, l'au moins une partie de butée est formée par une face supérieure de la carte de circuit imprimé. Ces dispositions facilitent l'assemblage de l'aspirateur et permettent de réduire les coûts de fabrication de ce dernier.

Selon un mode de réalisation de l'invention, l'au moins une partie de butée est prévue sur une partie fixe de l'aspirateur qui est située sous la pièce de support. L'au moins une partie de butée peut par exemple être formée par une surface de support prévue sur la partie fixe précitée et apte à supporter la carte de circuit imprimé.

Selon un mode de réalisation de l'invention, l'au moins une partie de butée est une surface de butée, par exemple globalement plane.

Selon un mode de réalisation de l'invention, l'au moins une partie de butée est une saillie de butée, tel qu'un doigt de butée ou un ergot de butée. Une telle saillie de butée peut par exemple être configurée pour s'étendre vers le haut.

Selon un mode de réalisation de l'invention, l'au moins une saillie de butée est prévue, c'est-à-dire est formée, sur la carte de circuit imprimé, et peut par exemple s'étendre vers le haut depuis une face supérieure de la carte de circuit imprimé.

Selon un mode de réalisation de l'invention, l'au moins une partie d'appui est décalée par rapport à l'au moins une partie de contact.

Selon un mode de réalisation de l'invention, l'au moins une partie d'appui fait saillie depuis une face inférieure de l'au moins une partie de liaison flexible ou depuis une face inférieure de l'au moins bouton de commande.

Selon un mode de réalisation de l'invention, l'au moins une saillie de butée s'étend à travers un orifice de passage prévu sur la carte de circuit imprimé et fait saillie d'une face supérieure de la carte de circuit imprimé. Une telle configuration de l'au moins une saillie de butée assure un positionnement optimal de la carte de circuit imprimé par rapport à un carter principal de l'aspirateur.

Selon un mode de réalisation de l'invention, l'au moins une saillie de butée s'étend vers le haut depuis une partie fixe de l'aspirateur qui est située sous la carte de circuit imprimé.

Selon un mode de réalisation de l'invention, l'aspirateur comporte une unité électronique de commande configurée pour commander le fonctionnement de l'aspirateur. L'unité électronique de commande est plus particulièrement configurée pour commander le fonctionnement de l'aspirateur en fonction d'au moins un paramètre de fonctionnement sélectionné par un utilisateur via l'interface utilisateur.

Selon un mode de réalisation de l'invention, l'unité électronique de commande est configurée pour être disposée au moins en partie en dessous de l'interface utilisateur, et peut par exemple être prévue sur la carte de circuit imprimé.

Selon un mode de réalisation de l'invention, la pièce de support est rigide.

Selon un mode de réalisation de l'invention, le capot de protection recouvre intégralement la partie de support.

Selon un mode de réalisation de l'invention, la partie de support forme une partie principale de la pièce de support.

Selon un mode de réalisation de l'invention, le capot de protection est fixé, par exemple par encliquetage, à la pièce de support.

Selon un mode de réalisation de l'invention, l'aspirateur est un aspirateur portatif, également nommé aspirateur à main.

Selon un mode de réalisation de l'invention, l'aspirateur comporte :
- un carter principal comportant un conduit d'aspiration,
- une poignée de préhension reliée mécaniquement au carter principal,
- un dispositif de séparation et de collecte de déchets monté sur le carter principal et relié fluidiquement au conduit d'aspiration, et
- un moteur d'aspiration logé dans le carter principal, le moteur d'aspiration étant configuré pour générer un flux d'air au travers du conduit d'aspiration et du dispositif de séparation et de collecte de déchets.

Selon un mode de réalisation de l'invention, l'interface utilisateur est disposée dans une partie arrière du carter principal, et par exemple sur une partie supérieure arrière du carter principal. Une telle disposition de l'interface utilisateur améliore l'ergonomie de l'aspirateur selon la présente invention.

Selon un mode de réalisation de l'invention, l'interface utilisateur est située au-dessus du moteur d'aspiration.

Selon un mode de réalisation de l'invention, l'aspirateur comprend une batterie rechargeable configurée pour alimenter électriquement l'aspirateur.

Selon un mode de réalisation de l'invention, la batterie rechargeable est logée dans un boîtier de batterie fixé, par exemple de manière amovible, à la poignée de préhension, et plus particulièrement à une partie inférieure de la poignée de préhension.

### Brève description des figures

De toute façon l'invention sera bien comprise à l'aide de la description qui suit en référence aux dessins schématiques annexés représentant, à titre d'exemples non limitatifs, plusieurs formes d'exécution de cet aspirateur.
Figure 1 est une vue en perspective de dessus d'un aspirateur selon un premier mode de réalisation de l'invention.
Figure 2 est une vue en coupe longitudinale de l'aspirateur de la figure 1.
Figure 3 est une vue partielle en perspective et en éclatée de l'aspirateur de la figure 1.
Figure 4 est une vue partielle en perspective tronquée et en éclatée de l'aspirateur de la figure 1.
Figure 5 est une vue partielle en perspective d'une carte de circuit imprimé appartenant à l'aspirateur de la figure 1.
Figure 6 est une vue partielle en perspective de dessus d'une interface utilisateur appartenant à l'aspirateur de la figure 1.
Figure 7 est une vue partielle en perspective de dessous de l'interface utilisateur de la figure 6.
Figure 8 est une vue partielle en coupe longitudinale de l'aspirateur de la figure 1.
Figure 9 est une vue partielle en perspective tronquée d'un aspirateur selon un deuxième mode de réalisation de l'invention.
Figure 10 est une vue partielle en coupe longitudinale de l'aspirateur de la figure 8.
Figure **11** est une vue partielle en perspective d'une interface utilisateur appartenant à l'aspirateur de la figure 8.
Figure 12 est une vue partielle en coupe longitudinale d'un aspirateur selon un troisième mode de réalisation de l'invention.

### Description détaillée

Dans le présent document, les termes « avant », « arrière », « inférieur », « supérieur », « haut » et « bas » sont définis par rapport à une utilisation de l'aspirateur durant laquelle l'utilisateur tient l'aspirateur par la poignée de préhension et le maintient sensiblement horizontalement, et l'embout de raccordement est situé à l'opposé de l'utilisateur.

Dans le présent document, le terme « transparent au rayonnement lumineux » signifie transparent ou translucide.

A défaut de stipulation contraire, le terme « sensiblement » signifie, dans le présent document, « exactement ou à 10% ou à 10° près ».

Les figures 1 à 8 représentent un aspirateur 2, et plus particulièrement un aspirateur portatif, comportant un carter principal 3 comportant un conduit d'aspiration 4 par lequel de l'air extérieur peut être aspiré par l'aspirateur 2, et un embout de raccordement 5 relié fluidiquement au conduit d'aspiration 4 et auquel peuvent être raccordés différents accessoires d'aspirateur.

L'aspirateur 2 comporte en outre une poignée de préhension 6 reliée mécaniquement au carter principal 3 et permettant la préhension de l'aspirateur 2 par un utilisateur. De façon avantageuse, la poignée de préhension 6 est disposée dans une partie arrière de l'aspirateur 2. La poignée de préhension 6 peut être obtenue de fabrication en une seule pièce avec le carter principal 3 ou être rapportée à celui-ci.

L'aspirateur 2 comporte de plus un dispositif de séparation et de collecte de déchets 7 monté de manière amovible sur le carter principal 3 et relié fluidiquement au conduit d'aspiration 4. Le dispositif de séparation et de collecte de déchets 7 est avantageusement de type cyclonique, et comporte notamment un récipient de collecte de déchets 8, et un organe de séparation tubulaire logé dans le récipient de collecte de déchets 8 et délimitant avec ce dernier une chambre de séparation cyclonique. Le récipient de collecte de déchets 8 comporte plus particulièrement une ouverture d'admission d'air qui est reliée fluidiquement au conduit d'aspiration 4.

Le dispositif de séparation et de collecte de déchets 7 peut par exemple comporter une trappe de vidange 9 montée pivotante sur le récipient de collecte de déchets 8 entre une position d'obturation (voir la figure 2) dans laquelle la trappe de vidange 9 obture une ouverture de vidange 11 prévue sur le récipient de collecte de déchets 8, et une position de libération dans laquelle la trappe de vidange 9 libère l'ouverture de vidange 11.

Comme montré sur la figure 2, l'aspirateur 2 comporte en outre un moteur d'aspiration 12 qui est logé dans le carter principal 3. Le moteur d'aspiration 12 est configuré pour générer un flux d'air au travers du conduit d'aspiration 4 et du dispositif de séparation et de collecte de déchets 7. Le moteur d'aspiration 12 comporte plus particulièrement un ventilateur et un moteur électrique configuré pour entraîner en rotation le ventilateur.

Comme montré sur la figure 2, l'aspirateur 2 comprend de plus une batterie rechargeable 13 configurée pour alimenter électriquement l'aspirateur 2, et en particulier le moteur d'aspiration 12. La batterie rechargeable 13, appelée également pack batterie, comprend plusieurs cellules de batterie. La batterie rechargeable 13 est avantageusement logée dans un boîtier de batterie 14 relié à la poignée de préhension 6, et plus particulièrement à une partie inférieure de la poignée de préhension 6. De façon avantageuse, le carter principal 3 comporte un montant 15 qui s'étend sensiblement parallèlement à la poignée de préhension 6 et entre le boîtier de batterie 14 et le carter principal 3. Le boîtier de batterie 14 peut par exemple être fixé de manière amovible à la poignée de préhension 6.

L'aspirateur 2 comporte en outre une unité électronique de commande 16, telle qu'un microprocesseur ou un microcontrôleur, configurée pour commander le fonctionnement de l'aspirateur 2. De façon avantageuse, l'unité électronique de commande 16 est disposée dans une partie arrière du carter principal 3.

L'aspirateur 2 comporte également une interface utilisateur 17 configurée pour permettre à un utilisateur de sélectionner au moins un paramètre de fonctionnement de l'aspirateur 2, et par exemple pour modifier des paramètres de fonctionnement de l'aspirateur 2 et/ou sélectionner des modes de fonctionnement de l'aspirateur 2.

Selon le mode de réalisation représenté sur les figures 1 à 8, l'interface utilisateur 17 est disposée sur, et plus particulièrement fixée à, une partie supérieure arrière du carter principal 3.

L'interface utilisateur 17 comporte une pièce de support 18 et un capot de protection 19 qui recouvre au moins partiellement la pièce de support 18 et qui est supporté par la pièce de support 18. De façon avantageuse, le capot de protection 19 est transparent au rayonnement lumineux, et est fixé, par exemple par encliquetage ou tout autre moyen de fixation approprié, à la pièce de support 18.

Comme montré sur la figure 4, la pièce de support 18 comporte une partie de support 21 qui est fixe et qui forme une partie principale de la pièce de support 18, et plusieurs boutons de commande 22, par exemple deux ou trois boutons de commande, qui sont actionnables par un utilisateur et qui sont chacun déplaçables entre une position de repos et une position d'actionnement. De façon avantageuse, les boutons de commande 22 sont venus de matière avec la partie de support 21. Selon le mode de réalisation représenté sur les figures 1 à 8, la partie de support 21 a une forme globalement rectangulaire, et est légèrement bombée. Cependant, selon une variante de réalisation de l'invention, la partie de support 21 pourrait être plane.

Selon le mode de réalisation représenté sur les figures 1 à 8, la pièce de support 18 comporte plusieurs parties de liaison flexibles 23, telles que des pattes de liaison flexibles, qui relient chacune un bouton de commande 22 respectif à la partie de support 21. De façon avantageuse, la partie de support 21, les boutons de commande 22 et les parties de liaison flexibles 23 sont réalisés en une seule pièce. En d'autres termes, les boutons de commande 22 et les parties de liaison flexibles 23 sont venus de matière avec la partie de support 21. De façon avantageuse, chaque partie de liaison flexible 23 est allongée et présente une largeur qui diminue en direction du bouton de commande 22 respectif.

Comme montré plus particulièrement sur les figures 3 et 4, le capot de protection 19 comporte plusieurs orifices d'accès 24 à travers chacun desquels un bouton de commande 22 respectif est accessible pour un utilisateur. De façon avantageuse, chacun des boutons de commande 22 fait saillie d'une face supérieure du capot de protection 19 afin de faciliter son actionnement par l'utilisateur.

Comme montré plus particulièrement sur les figures 6 et 7, l'interface utilisateur 17 comporte également un élément d'étanchéité 25 qui s'étend entre les parties de liaison flexibles 23 et également entre les boutons de commande 22 et qui s'étend sur tout le pourtour de chaque bouton de commande 22. De façon avantageuse, l'élément d'étanchéité 25 est surmoulé sur la pièce de support 18 et est configuré pour combler intégralement les espaces situés entre les boutons de commande 22 et entre les parties de liaison flexibles 23, de manière à assurer une étanchéité, notamment aux fluides et aux décharges électrostatiques, entre les boutons de commande 22, les parties de liaison flexibles 23 et la partie de support 21. La présence d'un tel élément d'étanchéité 25, additionnée à la présence du capot de protection 19, confère une grande fiabilité à l'aspirateur 2 selon la présente invention, puisque les risques de pénétration de décharges électrostatiques au niveau de l'interface utilisateur 17 et en direction des pièces électroniques situées sous cette dernière sont fortement réduits.

Selon un mode de réalisation de l'invention, la pièce de support 18 est réalisée en un premier matériau polymère, et l'élément d'étanchéité 25 est réalisé en un deuxième matériau polymère qui est plus souple que le premier matériau polymère et qui est par exemple un matériau élastiquement déformable. Ainsi, chaque bouton de commande 22 peut se déplacer aisément entre sa position de repos et sa position d'actionnement, tout en préservant une étanchéité entre chaque bouton de commande 22 et la partie de support 21.

Selon un mode de réalisation de l'invention, le premier matériau polymère est une matière plastique, et par exemple une matière plastique rigide, telle que l'acrylonitrile butadiène styrène (ABS), et le deuxième matériau polymère est un élastomère, par exemple un Ethylène Propylène Diène Monomère (EPDM).

Comme montré sur les figures 4 et 8, l'aspirateur 2 comporte une carte de circuit imprimé 26 qui est disposée au moins en partie en dessous de l'interface utilisateur 17 et qui est fixée au carter principal 3. De façon avantageuse, la pièce de support 18 est disposée entre la carte de circuit imprimé 26 et le capot de protection 19, et la carte de circuit imprimé 26 est notamment en partie recouverte par la pièce de support 18.

Selon le mode de réalisation représenté sur les figures 1 à 8, l'unité électronique de commande 16 est prévue sur la carte de circuit imprimé 26, et est donc configurée pour être disposée au moins en partie en dessous de l'interface utilisateur 17.

La carte de circuit imprimé 26 est avantageusement équipée de plusieurs contacts électriques 27, tels que des micro-interrupteurs. Chacun des boutons de commande 22 est plus particulièrement configuré pour activer un contact électrique 27 respectif lorsque ledit bouton de commande 22 est actionné par un utilisateur.

Comme montré notamment sur la figure 7, chaque bouton de commande 22 comporte plus particulièrement une partie de contact 28, telle qu'une saillie de contact et notamment un ergot de contact faisant saillie vers le bas, configurée pour contacter et activer un contact électrique 27 respectif lorsque ledit bouton de commande 22 est déplacé dans sa position d'actionnement.

Comme montré sur la figure 8, l'interface utilisateur 17, et plus particulièrement la pièce de support 18, comporte plusieurs parties d'appui 29, telles que des saillies d'appui et notamment des ergots d'appui, qui sont distinctes des parties de contact 28 précitées. Chaque partie d'appui 29 est plus particulièrement solidaire en mouvement d'un bouton de commande 22 respectif, et est configurée pour prendre appui sur une partie de butée 30 respective, qui est fixe et dont est pourvu l'aspirateur 2, lorsque le bouton de commande 22 respectif est déplacé dans la position d'actionnement.

La partie d'appui 29 et la partie de butée 30, associées à un même bouton de commande 22, sont plus particulièrement configurées pour limiter la course de déplacement dudit bouton de commande 22 lors d'un déplacement de ce dernier vers sa position d'actionnement. Une telle configuration des parties d'appui 29 et des parties de butée 30 limite considérablement d'une part les risques de dégradation des différentes parties de liaison flexibles 23 et des boutons de commandes 22, tout en autorisant une course de déplacement suffisante pour chacun des boutons de commande 22, et d'autre part les risques de dégradation, et en particulier de casse, des contacts électriques 27 et de la carte de circuit imprimé 26.

Selon le mode de réalisation représenté sur les figures 1 à 8, chaque partie de butée 30 est formée par une saillie de butée, tel qu'un ergot de butée, s'étendant vers le haut depuis une paroi interne de l'aspirateur 2 qui est située sous la carte de circuit imprimé 26. De façon avantageuse, chaque saillie de butée s'étend à travers un orifice de passage 31 respectif prévu sur la carte de circuit imprimé 26, et fait saillie de la face supérieure de la carte de circuit imprimé 26. Une telle configuration des parties de butée 30 assure un positionnement optimal de la carte de circuit imprimé 26 par rapport au carter principal 3 de l'aspirateur 2.

Selon le mode de réalisation représenté sur les figures 1 à 8, chaque partie d'appui 29 est formée par une saillie d'appui s'étendant vers le bas depuis une face inférieure d'une partie de liaison flexible 23 respective.

L'aspirateur 2 comporte en outre un ou plusieurs indicateur(s) de fonctionnement 32 configuré(s) pour indiquer visuellement à un utilisateur un ou plusieurs paramètre(s) de fonctionnement de l'aspirateur 2. De façon avantageuse, le ou chaque indicateur de fonctionnement 32 est recouvert par le capot de protection 19, et est configuré pour être visible à travers le capot de protection 19. Le capot de protection 19 permet ainsi de protéger le ou chaque indicateur de fonctionnement 32, tout en permettant une visualisation aisée du ou des indicateur(s) de fonctionnement 32 par un utilisateur.

Selon le mode de réalisation représenté sur les figures 1 à 8, l'aspirateur 2 comporte plusieurs indicateurs de fonctionnement 32 qui sont formés respectivement par des diodes électroluminescentes fixées à la carte de circuit imprimé 26, et la partie de support 21 comporte des guides de lumière 33 associés chacun à une diode électroluminescente respective et configurés chacun pour guider et transporter un signal lumineux émis par la diode électroluminescente respective vers une surface externe de l'interface utilisateur 17. De façon avantageuse, chaque guide de lumière 33 est recouvert par le capot de protection 19.

Les indicateurs de fonctionnement 32 peuvent par exemple être configurés pour indiquer visuellement à un utilisateur au moins un paramètre d'état de la batterie rechargeable 13, tel qu'un niveau de charge de la batterie rechargeable 13 et/ou un paramètre d'état d'erreur, tel qu'un état de surchauffe, de la batterie rechargeable 13. Les indicateurs de fonctionnement 32 peuvent également être configurés pour indiquer visuellement à un utilisateur un mode de fonctionnement et/ou un paramètre de fonctionnement sélectionné par l'utilisateur via l'interface utilisateur 17, et notamment la puissance d'aspiration sélectionnée.

Les figures 9 à **11** représentent un aspirateur 2 selon un deuxième mode de réalisation de l'invention qui diffère du premier mode de réalisation essentiellement en ce que l'aspirateur 2 comporte un unique indicateur de fonctionnement 32 qui est formé par un écran d'affichage, tel qu'un écran à cristaux liquides, fixé à la carte de circuit imprimé 26. De façon avantageuse, l'écran d'affichage est situé au moins en partie sous la partie de support 21 et est configuré pour être visible à travers une ouverture de visualisation 34 prévue sur la partie de support 21 et présentant une forme correspondant sensiblement au contour de l'écran d'affichage.

L'écran d'affichage peut par exemple être configuré pour indiquer visuellement à un utilisateur au moins un paramètre d'état de la batterie rechargeable 13, tel qu'un niveau de charge de la batterie rechargeable 13 et/ou un paramètre d'état d'erreur, tel qu'un état de surchauffe, de la batterie rechargeable 13. L'écran d'affichage peut également être configuré pour indiquer visuellement à un utilisateur un paramètre de fonctionnement sélectionné par l'utilisateur via l'interface utilisateur 17.

Selon le deuxième mode de réalisation de l'invention, les différentes parties de butée 30 sont prévues sur la carte de circuit imprimé 26, et sont plus particulièrement formées par la face supérieure de la carte de circuit imprimé 26, et chaque partie d'appui 29 est formée par une saillie d'appui qui s'étend vers le bas depuis une face inférieure du bouton de commande 22 respectif et qui est décalée par rapport à la partie de contact 28 respective.

La figure 12 représente un aspirateur 2 selon un troisième mode de réalisation de l'invention qui diffère du deuxième mode de réalisation essentiellement en ce que les parties de butée 30 sont formées par une surface d'appui prévue sur une paroi de support qui est située sous la carte de circuit imprimé 26 et qui est apte à supporter la carte de circuit imprimé 26, et en ce que chaque partie d'appui 29 est apte à s'étendre à travers un orifice de passage 31 respectif prévu sur la carte de circuit imprimé 26.

Selon un mode de réalisation de l'invention non représenté sur les figures, chaque partie de butée 30 pourrait être formée par une saillie de butée prévue sur la carte de circuit imprimé 26 et s'étendant vers le haut depuis la face supérieure de la carte de circuit imprimé 26.

Bien entendu, la présente invention n'est nullement limitée aux modes de réalisation décrits et illustrés qui n'ont été donnés qu'à titre d'exemples. Des modifications restent possibles, notamment du point de vue de la constitution des divers éléments ou par substitution d'équivalents techniques, sans sortir pour autant du domaine de protection de l'invention.

## Revendications

1. Aspirateur (2) comprenant une interface utilisateur (17) configurée pour permettre à un utilisateur de sélectionner au moins un paramètre de fonctionnement de l'aspirateur (2), **caractérisé en ce que** l'interface utilisateur (17) comporte :
- une pièce de support (18) comportant une partie de support (21) qui est fixe et au moins un bouton de commande (22) qui est actionnable par un utilisateur et qui est venu de matière avec la partie de support (21), et
- un capot de protection (19) qui recouvre au moins partiellement la pièce de support (18) et qui est au moins en partie transparent au rayonnement lumineux, la partie de support (21) étant configurée pour supporter le capot de protection (19) et le capot de protection (19) comportant au moins un orifice d'accès à travers lequel l'au moins un bouton de commande (22) est accessible pour un utilisateur.

2. Aspirateur (2) selon la revendication 1, dans lequel la pièce de support (18) comporte au moins une partie de liaison flexible (23) qui relie l'au moins un bouton de commande (22) à la partie de support (21).

3. Aspirateur (2) selon la revendication 2, dans lequel la pièce de support (18) est réalisée en un premier matériau polymère, et l'interface utilisateur (17) comporte un élément d'étanchéité (25) qui entoure au moins en partie l'au moins un bouton de commande (22) et l'au moins une partie de liaison flexible (23) et qui est réalisé en un deuxième matériau polymère, le deuxième matériau polymère étant plus souple que le premier matériau polymère.

4. Aspirateur (2) selon la revendication 3, dans lequel le deuxième matériau polymère est un matériau élastiquement déformable.

5. Aspirateur (2) selon la revendication 3 ou 4, dans lequel l'élément d'étanchéité (25) est surmoulé sur la pièce de support (18).

6. Aspirateur (2) selon l'une quelconque des revendications 1 à 5, lequel comporte une carte de circuit imprimé (26) qui est disposée au moins en partie en dessous de l'interface utilisateur (17), la carte de circuit imprimé (26) étant équipée d'au moins un contact électrique (27), l'au moins un bouton de commande (22) étant configuré pour activer l'au moins un contact électrique (27) lorsque l'au moins un bouton de commande (22) est actionné par un utilisateur.

7. Aspirateur (2) selon la revendication 6, dans lequel la pièce de support (18) est disposée entre la carte de circuit imprimé (26) et le capot de protection (19).

8. Aspirateur (2) selon l'une quelconque des revendications 1 à 7, lequel comporte au moins un indicateur de fonctionnement (32) configuré pour indiquer visuellement à un utilisateur au moins un paramètre de fonctionnement de l'aspirateur (2), l'au moins un indicateur de fonctionnement (32) étant recouvert par le capot de protection (19) et étant configuré pour être visible à travers le capot de protection (19).

9. Aspirateur (2) selon la revendication 8, dans lequel l'au moins un indicateur de fonctionnement (32) est situé au moins en partie sous la partie de support (21) et est configuré pour être visible à travers au moins une ouverture de visualisation (33) prévue sur la partie de support (21).

10. Aspirateur (2) selon la revendication 8 ou 9, dans lequel l'au moins un indicateur de fonctionnement (32) comporte un écran d'affichage.

11. Aspirateur (2) selon l'une quelconque des revendications 8 à 10, dans lequel l'au moins un indicateur de fonctionnement (32) comporte au moins une diode électroluminescente.

12. Aspirateur (2) selon la revendication 11, dans lequel la partie de support (21) comporte au moins un guide de lumière situé en regard de l'au moins une diode électroluminescente, l'au moins un guide de lumière étant configuré pour guider et transporter un signal lumineux émis par l'au moins une diode électroluminescente vers une surface externe de l'interface utilisateur (17).

13. Aspirateur (2) selon l'une quelconque des revendications 1 à 12, dans lequel l'interface utilisateur (17) comporte au moins une partie d'appui (29) solidaire en mouvement de l'au moins un bouton de commande (22), l'au moins une partie d'appui (29) étant configurée pour prendre appui sur au moins une partie de butée (30), qui est fixe et dont est pourvu l'aspirateur (2), lorsque l'au moins un bouton de commande (22) est déplacé dans une position d'actionnement, l'au moins une partie d'appui (29) et l'au moins une partie de butée (30) étant configurées pour limiter la course de déplacement de l'au moins un bouton de commande (22) lorsque l'au moins un bouton de commande (22) est déplacé dans la position d'actionnement.

14. Aspirateur (2) selon l'une quelconque des revendications 1 à 13, lequel comporte :
- un carter principal (3) comportant un conduit d'aspiration (4),
- une poignée de préhension (6) reliée mécaniquement au carter principal (3),
- un dispositif de séparation et de collecte de déchets (7) monté sur le carter principal (3) et relié fluidiquement au conduit d'aspiration (4), et
- un moteur d'aspiration (12) logé dans le carter principal (3), le moteur d'aspiration (12) étant configuré pour générer un flux d'air au travers du conduit d'aspiration (4) et du dispositif de séparation et de collecte de déchets (7).

15. Aspirateur (2) selon la revendication 14, dans lequel l'interface utilisateur (17) est disposée dans une partie arrière du carter principal (3).
